# EUROPÄISCHE PATENTANMELDUNG

(11) **EP 1 460 362 A2**
(43) Veröffentlichungstag der Anmeldung: **22.09.2004**
(21) Anmeldenummer: 04006746.4
(22) Anmeldetag: 19.03.2004
(51) Int. Cl.: F26B 5/04, F26B 25/08, F26B 23/10

(54) **Heizplatte**

(30) Priorität: 19.03.2003 DE 20304442 U
(71) Anmelder: Hermann Waldner GmbH & Co. KG, 88239 Wangen (DE)
(72) Erfinder: Friedrich, Jürgen, 88239 Wangen (DE); Wulf, Günter, 88239 Wangen-Neuravensburg (DE)
(74) Vertreter: Schieschke, Klaus, Dipl.-Ing.

(57) **Zusammenfassung**

Die Erfindung betrifft eine Heizplatte 1, insbesondere für einen Vakuum-Trockenschrank VT, mit einer Stellfläche 2 und einem von einem Wärmeträger durchströmten Heizraum 3, welcher durch zwei miteinander verbundene Platten 7, 8 gebildet ist, wobei die Platten 7, 8 und seitliche Verbindungsstege 11, 12 zwischen den Platten 7, 8 an der rückwärtigen Seite H jeweils trompetenförmig auslaufend ausgebildet sind.

## Beschreibung

Die Erfindung bezieht sich auf eine Heizplatte, insbesondere für einen Vakuum-Trockenschrank, mit einer Stellfläche und einem von einem Wärmeträger durchströmten Heizraum, welcher durch zwei miteinander verbundene Platten gebildet ist.

Heizplatten, welche beheizte Stellflächen darstellen, werden beispielsweise in Trockenschränken zur Trocknung von diversen Produkten verwendet. Eine derartige, zum allgemein bekannten Stand der Technik zählende Heizplatte ist als doppelte Platte ausgebildet, welche von Wärmeträgern, wie beispielsweise Wasser, Dampf, Thermalöl usw. mit einer vorgegebenen Temperatur durchflossen wird. Dadurch wird auf der Oberfläche der Heizplatte eine erforderliche Trocknungstemperatur erreicht.

Auf diese bekannten Heizplatten werden beispielsweise Hordenbleche gestellt und mit Produkten gefüllt, welche getrocknet werden müssen. Durch die Temperatur der Heizplatten werden die Hordenbleche und damit das entsprechende Produkt erwärmt. Diese Erwärmung bzw. das Trocknen wird verstärkt durch Strahlungswärme, welche von Heizplatten ausgeht, die sich über dem zu trocknenden Produkt befinden. Über das Anlegen von Vakuum, d. h. durch Absenken des Siededrucks, erfolgt eine Verdampfung bzw. weitere Trocknung des Produkts.

Als bekannter Stand der Technik ist in diesem Zusammenhang ein Vakuum-Trockenschrank bekannt (DE 100 28 895 A1). Dieser Vakuum-Trockenschrank besteht aus einem Gehäuse, welches nach vom durch eine Tür abgeschlossen ist. Weiterhin sind eine Anzahl von innenseitig gelagerten Heizplatten vorhanden, welche untereinander und parallel zueinander angeordnet den Innenraum des Trockenschranks ausfüllen.

Aufgabe der vorliegenden Erfindung ist es nun, eine Heizplatte, wie sie beispielsweise für einen Vakuumtrockenschrank eingesetzt wird, dahingehend zu gestalten, dass eine kostengünstigere Herstellung bei gleichzeitiger Verbesserung der Reinigungsfähigkeit erzielt wird.

Diese Aufgabe wird erfindungsgemäß dadurch gelöst, dass die Platten und seitliche Verbindungsstege zwischen den Platten an der rückwärtigen Seite jeweils trompetenförmig auslaufend ausgebildet sind. Durch diese Gestaltung ergibt sich der Vorteil, dass die erfindungsgemäße Heizplatte einwandfrei gereinigt werden kann. Vorzugsweise weisen die auslaufenden Bereiche jeweils zumindest einen viertelkreisförmigen Radius auf.

Vorteilhafte Weiterbildungen ergeben sich aus den Unteransprüchen.

Erfindungsgemäß liegen bezüglich der Gestaltung der Heizplatte folgende Vorteile vor:
- die Heizplatte ist vorzugsweise an der Rückseite mit einem allseitigen Radius versehen und kann dadurch in verbesserter Weise gereinigt werden,
- die Heizbleche können an der Rückwand des Vakuum-Trockenschranks automatisiert eingeschweißt werden,
- die Heizplatten können maschinell kostengünstig gefertigt werden, wobei an der Stellfläche selbst umlaufend allseits Radien vorhanden sind und sich hieraus wiederum eine verbesserte Reinigungsmöglichkeit ergibt,
- die Herstellung kann automatisiert mit wenig thermischer Energie erfolgen, wodurch wenig Verzug entsteht und die Heizplatte sehr eben bleibt,
- es entsteht kaum Schweißverzug und es wird ohne Schweißzusatz gearbeitet.

Die Heizplatte bleibt infolgedessen sehr eben, wobei diese Ebenheit der Heizplatte besonders wichtig ist, weil hierdurch ein guter Wärmeübergang sichergestellt wird. An der Oberfläche entsteht nach dem Schweißen keinerlei Vertiefung.

Die Erfindung wird nachfolgend an Hand eines in der Zeichnung dargestellten Ausführungsbeispiels näher beschrieben. In der Zeichnung zeigen:
- Fig. 1: eine Vorderansicht der erfindungsgemäßen Heizplatte, teils gebrochen
- Fig. 2: eine Draufsicht auf die Heizplatte nach Fig. 1
- Fig. 3: eine Seitenansicht der Heizplatte, teils gebrochen
- Fig. 4: einen Schnitt nach der Linie IV ― IV in Fig. 2.

Die in den Figuren 1 bis 4 dargestellte Heizplatte 1 ist insbesondere für einen Vakuum-Trockenschrank VT einsetzbar. Sie ist mit einer Stellfläche 2 und mit einem von einem Wärmeträger durchströmten Heizraum 3 ausgestattet. Dieser Heizraum 3 wird durch zwei beabstandete, miteinander verbundene Platten 7, 8 gebildet. Weiterhin sind seitliche Verbindungsstege 11 und 12 sowie ein vorderer Verbindungssteg 13 vorgesehen.

Die Platten 7 und 8 sowie die seitlichen Verbindungsstege 11 und 12 sind an der rückwärtigen Seite H insbesondere gemäß Figur 1 und 2 jeweils trompetenförmig auslaufend ausgebildet. Hierdurch entstehen auslaufende Bereiche 16 und 17 bzw. 18 und 19, welche vorzugsweise jeweils zumindest einen viertelkreisförmigen Radius R bzw. r aufweisen. Weiterhin besitzen die Platten 7, 8 jeweils gleich ausgebildete auslaufende Bereiche, und zwar ebenso wie die seitlichen Verbindungsstege 11 und 12.

Die auslaufenden Bereiche 16 und 17 der Platten 7, 8 gehen in ebene Flächen 16' und 17' über, welche gemäß Fig. 3 mit einer schematisch dargestellten Rückwand 22 des Vakuum-Trockenschranks VT verschweißt sind. Der vordere Verbindungssteg 13 sowie die seitlichen Verbindungsstege 11 und 12 besitzen jeweils einen im Querschnitt vorzugsweise halbkreisförmig ausgebildeten Radius. Durch die auslaufenden Bereiche 16 und 17 bzw. 18 und 19 im Bereich der rückwärtigen Seite H und durch die halbkreisförmigen Verbindungsstege 11, 12 und 13 ergibt sich insgesamt eine Heizplatte 1, welche eine erheblich verbesserte Reinigungsmöglichkeit besitzt.

Die beiden Platten 7, 8 dieser Heizplatte 1 sind neben den vorgenannten Verbindungsstegen 11, 12 und 13 jeweils im mittleren Bereich durch mindestens ein Zwischenelement 30 miteinander verbunden, wobei das Zwischenelement jeweils ein Distanzbolzen 35 ist. Aus Fig. 2 geht hierbei hervor, das zwei Reihen von Distanzbolzen 35 die beiden Platten 7, 8 miteinander verbinden. Jeder Distanzbolzen 35 weist nach Fig. 3 endseitig einen auf die Dicke der jeweiligen Platte 7, 8 abgestellten Absatz 37, 38 auf, wobei jeder Distanzbolzen 35 durch Laserschweißen mit den beiden Platten 7, 8 verbunden ist.

Hierdurch entsteht an der Oberfläche der Platten 7, 8 keine Vertiefung, wobei außerdem kaum Schweißverzug vorhanden ist. Die Heizplatte 1 bleibt damit vorteilhafterweise bezüglich der Gestaltung ihrer Oberfläche sehr gerade. Es wird vorteilhafterweise ein guter Wärmeübergang sichergestellt.

Aus Fig. 3 und 4 geht hervor, dass zwischen den beiden Platten 7, 8 im auslaufenden Bereich 16, 17 mindestens zwei Rohrstutzen 40 für den Zu- und Ablauf des Wärmträgers angeordnet sind. Diese Rohrstutzen 40 sind jeweils mit der Innenseite der Platten 7, 8 verschweißt.

Durch die erfindungsgemäße Gestaltung der Heizplatte 1 kann diese maschinell kostengünstig gefertigt werden, wobei an der Stellfläche 2 umlaufend allseitig Radien vorhanden sind und die Heizplatte damit insgesamt gut reinigungsfähig ist. Darüber hinaus kann die Herstellung automatisiert mit wenig thermischer Energie erfolgen, woraus sich wenig Verzug ergibt und die Heizplatte 1 insgesamt außerdem weitestgehend maschinell kostengünstig herstellbar ist.

## Patentansprüche

1. Heizplatte (1), insbesondere für einen Vakuum-Trockenschrank (VT), mit einer Stellfläche (2) und einem von einem Wärmeträger durchströmten Heizraum (3), welcher durch zwei miteinander verbundene Platten (7, 8) gebildet ist,
**dadurch gekennzeichnet,**
**dass** die Platten (7, 8) und seitliche Verbindungsstege (11, 12) zwischen den Platten (7, 8) an der rückwärtigen Seite (H) jeweils trompetenförmig auslaufend ausgebildet sind.

2. Heizplatte nach Anspruch 1, **dadurch gekennzeichnet, dass** die auslaufenden Bereiche (16, 17, 18, 19) jeweils zumindest einen viertelkreisförmigen Radius (R; r) aufweisen.

3. Heizplatte nach Anspruch 1 oder 2, **dadurch gekennzeichnet, dass** die Platten (7, 8) jeweils gleich ausgebildete auslaufende Bereiche (16, 17) aufweisen.

4. Heizplatte nach Anspruch 3, zum Einbau in eine Rückwand (22) des Vakuum-Trockenschranks, **dadurch gekennzeichnet, dass** die auslaufenden Bereiche (16, 17) der Platten (7, 8) mit der Rückwand (22) des Vakuum-Trockenschranks (VT) verbindbar sind.

5. Heizplatte nach Anspruch 4, **dadurch gekennzeichnet, dass** die auslaufenden Bereiche (16, 17) der Platten (7, 8) über ebene Flächen (16', 17') in die Rückwand (22) des Vakuum-Trockenschranks eingeschweißt sind.

6. Heizplatte nach einem oder mehreren der vorhergehenden Ansprüche, **dadurch gekennzeichnet, dass** die seitlichen Verbindungsstege (11, 12) gleich ausgebildete auslaufende Bereiche (18, 19) aufweisen.

7. Heizplatte nach einem oder mehreren der vorhergehenden Ansprüche, **dadurch gekennzeichnet, dass** ein vorderer Verbindungssteg (13) und die seitlichen Verbindungsstege (11, 12) im Querschnitt jeweils einen halbkreisförmigen Radius aufweisen.

8. Heizplatte nach einem oder mehreren der vorhergehenden Ansprüche, **dadurch gekennzeichnet, dass** die beiden Platten (7, 8) im mittleren Bereich durch mindestens ein Zwischenelement (30) miteinander verbunden sind.

9. Heizplatte nach Anspruch 8, **dadurch gekennzeichnet, dass** das Zwischenelement (30) ein Distanzbolzen (35) ist.

10. Heizplatte nach Anspruch 9, **dadurch gekennzeichnet, dass** mindestens eine Reihe von Distanzbolzen (35) die beiden Platten (7, 8) miteinander verbindet.

11. Heizplatte nach Anspruch 9 und 10, **dadurch gekennzeichnet, dass** jeder Distanzbolzen (35) endseitig einen auf die Dicke der jeweiligen Platte (7, 8) abgestellten Absatz (37, 38) aufweist.

12. Heizplatte nach einem oder mehreren der Ansprüche 8 bis 11, **dadurch gekennzeichnet, dass** jeder Distanzbolzen (35) durch Laserschweißen mit den beiden Platten (7, 8) verbunden ist.

13. Heizplatte nach einem oder mehreren der vorhergehenden Ansprüche, **dadurch gekennzeichnet, dass** zwischen den beiden Platten (7, 8) im auslaufenden Bereich (16, 17) mindestens zwei Rohrstutzen (40) für den Zu- und Ablauf des Wärmeträgers angeordnet sind.

14. Heizplatte nach Anspruch 13, **dadurch gekennzeichnet, dass** die Rohrstutzen (40) jeweils mit der Innenseite der Platten (7, 8) verschweißt sind.
